# EUROPÄISCHE PATENTSCHRIFT

(11) **EP 3 193 076 B1**
(45) Veröffentlichungstag und Bekanntmachung des Hinweises auf die Patenterteilung: **19.12.2018**
(21) Anmeldenummer: 17151002.7
(22) Anmeldetag: 11.01.2017
(51) Int. Cl.: F21S 8/08, F16B 2/00, F21V 21/116, F21W 131/103

(54) **REDUZIERSTÜCK ZUR LEUCHTENMONTAGE**
ADAPTER RING FOR MOUNTING A LUMINAIRE
ANNEAU ADAPTATEUR POUR LA MONTAGE D'UN LUMINAIRE

(30) Priorität: 15.01.2016 DE 102016100646
(43) Veröffentlichungstag der Anmeldung: 19.07.2017
(73) Patentinhaber: Siteco Beleuchtungstechnik GmbH, 83301 Traunreut (DE)
(72) Erfinder: Holzbauer, Jochen, 83278 Traunstein (DE); Brunnader, Christian, 6330 Kufstein (AT); Münch, Thomas, 69151 Neckargemünd (DE)
(74) Vertreter: Schmidt, Steffen

(56) Entgegenhaltungen:
- EP-A1- 0 240 054
- EP-A1- 2 706 285
- US-A- 3 156 418
- US-A1- 2010 254 134
- US-A1- 2011 060 701

## Beschreibung

Die vorliegende Erfindung betrifft ein Reduzierstück zur Anordnung zwischen einem Leuchtenmast und einem Mastflansch einer auf den Leuchtenmast aufgesetzten Leuchte.

Im Stand der Technik ist es üblich, für die Montage von Mastleuchten eine Leuchte mit einem Mastflansch auf einen Leuchtenmast aufzusetzen und festzuklemmen. Um einen Zwischenraum zwischen der Innenseite des Mastflansches und dem Außenumfang des Leuchtenmastes auszugleichen werden hierzu Reduzierstücke, z.B. in Form eines massiven zylindrischen Elements, wie in Figur 1 dargestellt, verwendet.

Ein Nachteil dieser Konstruktion ist jedoch, dass zum elektrischen Anschluss der Leuchte, der in der Regel durch ein elektrisches Kabel im Inneren des Mastes erfolgt, das Reduzierstück über das Kabel eingefädelt werden muss, bevor die Leuchte an dem Kabel angeschlossen werden kann. Dies ist aufwändig bei der Montage und birgt außerdem auch das Risiko, dass durch die Kanten des Reduzierstücks das Kabel beim Montieren beschädigt wird.

EP 0 240 054 A1 offenbart eine Mastleuchte mit einem Ringelement, welches um den Mast angelegt wird. An einem Ringelement sind mehrere einzelne Lampen gehalten. Ein Zwischenstück ist innerhalb des Rings angeordnet und aus zwei Halbschalen gebildet, welche zwischen dem Außenumfang des Mastes und der Innenseite des Rings, an welchem die Lampen gehalten sind, angeordnet ist.

Aufgabe der vorliegenden Erfindung ist es, ein Reduzierstück der eingangs genannten Art bereitzustellen, welches einfacher zu montieren ist.

Die Erfindung wird gelöst durch ein Reduzierstück nach Anspruch 1.

Eine Besonderheit des Reduzierstücks der vorliegenden Erfindung besteht darin, dass eine Aussparung in dem Reduzierstück vorgesehen ist, welches die zwei gegenüberliegenden Öffnungen der Hohlform des Reduzierstücks miteinander verbindet. Durch die Aussparung kann das elektrische Kabel, welches bereits zwischen dem Leuchtenmast und der Leuchte montiert ist, in das Innere des Reduzierstücks eingeführt werden, um das Reduzierstück anschließend bei der Montage der Leuchte auf dem Leuchtenmast zwischen dem Mastflansch und dem Leuchtenmast anzuordnen. Die Aussparung kann beispielsweise einen Längsschlitz in einer durchgängigen Wand des Reduzierstücks umfassen, wobei der Längsschlitz sich von der oberen Öffnung bis zur unteren Öffnung des Reduzierstücks durchgängig erstreckt. Insbesondere kann das Reduzierstück beispielsweise eine Mantelwand in der Grundform, welche der Form des Leuchtenmastes (z.B. rund oder mehreckig) aufweisen. Die Aussparung kann durch einen Schlitz in der Mantelwand, der sich über die ganze Länge des Reduzierstücks erstreckt, gebildet sein. Die Breite des Schlitzes muss wenigstens so bemessen sein, dass ein elektrisches Kabel durch den Schlitz von außen nach innen in das Reduzierstück durchgeschoben werden kann.

Ein Vorteil der Erfindung besteht darin, dass das elektrische Anschlusskabel nicht mehr, wie im Stand der Technik, von einem Ende durch das Reduzierstück hindurchgefädelt werden muss, um die Leuchte mit dem Reduzierstück auf dem Leuchtenmast zu montieren. Dadurch ist nicht nur die Montage vereinfacht, sondern es ist auch die Gefahr verringert, dass durch das Hindurchfädeln des elektrischen Anschlusskabels durch das Reduzierstück das Kabel an den Kanten des Reduzierstücks beschädigt wird.

Erfindungsgemäß erstreckt sich die Aussparung über einen Öffnungswinkel zwischen 5° und 120°, bevorzugt zwischen 10° und 90°, gemessen von einer zentralen

Längsachse des Reduzierstücks. Beispielsweise hat das Reduzierstück die Grundform eines Zylinders und die Aussparung ist durch einen Kreisabschnitt zwischen 5° und 120°, bevorzugt zwischen 10° und 90° gegeben. Anstelle eines durchgängigen Zylinders kann jedoch auch nur ein abschnittsweise gebildetes Zylinderstück vorgesehen sein. In diesen Abschnitten ist jeweils ein Ausschnitt enthalten, um das Kabel einführen zu können. Die Hohlform des Reduzierstücks muss auch nicht zylindrisch sein, sondern kann beispielsweise viereckig oder jede andere mehreckige Form haben, die ein Leuchtenmast aufweisen kann. Als Leuchtenmast im Sinne dieser Erfindung ist jeder Abschnitt einer Tragkonstruktion zu verstehen, an deren Ende eine Leuchte mit einem Flansch aufgesetzt wird. Beispielsweise kann es sich auch um einen Arm handeln, der sich von einer Hauswand oder einem Pfosten horizontal oder in einem beliebigen Winkel zur horizontalen Ebene erstreckt.

Gemäß einer bevorzugten Ausführungsform weist das Reduzierstück wenigstens zwei in einer Längsrichtung des Reduzierstücks übereinanderliegend angeordnete Abschnitte auf, die mit einem Steg miteinander verbunden sind. Im Unterschied zu dem in Figur 1 dargestellten Reduzierstück nach dem Stand der Technik kann erfindungsgemäß auch vorgesehen sein, das Reduzierstück nur aus den übereinanderliegenden Abschnitten zu bilden, die jeweils einen Teil der Innen- bzw. Außenseite des Reduzierstücks zur Anlage an dem Leuchtenmast bzw. an dem Mastflansch bilden. Die Abschnitte sind mit einem Steg miteinander verbunden, so dass die Abschnitte in Längsrichtung des Leuchtenmastes betrachtet übereinander gehalten werden. Diese Konstruktion ist materialsparender als ein Reduzierstück, welches eine Mantelwand aus einem Vollmaterial aufweist. Wie vorhergehend beschrieben, weist auch dieses Reduzierstück eine durchgängige Aussparung auf, die die zwei gegenüberliegenden Öffnungen des Reduzierstücks verbindet. In diesem Fall ist jeweils eine Aussparung an jedem der beiden Abschnitte des Reduzierstücks gebildet.

Gemäß einer bevorzugten Weiterbildung der zuletzt genannten Ausführungsform können die Aussparungen in den jeweils zwei Abschnitten des Reduzierstücks übereinander angeordnet seien. Dadurch kann das elektrische Kabel geradlinig durch die Aussparungen in das Innere des Reduzierstücks eingeführt werden. Gemäß einer alternativen Ausführungsform kann auch vorgesehen sein, dass die Aussparungen in den zwei Abschnitten versetzt zueinander angeordnet sind. Da das elektrische Anschlusskabel flexibel ist, kann es auch durch die zwei Aussparungen jeweils einzeln hindurchgeführt werden, wenn diese nicht zueinander fluchten. Diese Ausführungsform hat den Vorteil, dass das Reduzierstück im montierten Zustand in einer Projektion parallel zur Längserstreckung des Leuchtenmastes den Leuchtenmast vollumfänglich umschließt. Dadurch ist die Klemmverbindung zwischen Mastflansch und Leuchtenmast stabiler.

Gemäß einer bevorzugten Ausführungsform ist in der Seitenwand des Reduzierstücks bzw. in dem Steg bei der bevorzugten Ausführungsform mit mehreren Abschnitten des Reduzierstücks, die durch den Steg verbunden sind, wenigstens ein Loch gebildet, um eine Klemmschraube durchzuführen. Die Klemmschraube kann von dem Äußeren der Leuchte durch den Mastflansch und das genannte Loch des Reduzierstücks geschraubt werden, um auf den Leuchtenmast zu drücken. Dadurch wird der Mastflansch seitlich an den Leuchtenmast geklemmt, wobei das Reduzierstück einen Abstand zwischen dem Leuchtenmast und dem Inneren des Mastflansches ausfüllt. Insbesondere ist die Klemmung zwischen dem Leuchtenmast, dem Reduzierstück und dem Mastflansch gegeben.

Gemäß einer bevorzugten Ausführungsform sind auf der Innenseite des Reduzierstücks Vorsprünge angeordnet, welche dazu vorgesehen sind, im montierten Zustand des Reduzierstücks an dem Außenumfang des Leuchtenmastes anzuliegen. Diese Ausführungsform hat den Vorteil, dass das Reduzierstück nicht vollumfänglich an dem Leuchtenmast anliegt, sondern nur an den kleineren nach innen gerichteten Flächen der Vorsprünge. Dadurch lassen sich Unebenheiten an dem Leuchtenmast ausgleichen. Ferner ist eine Belüftung zwischen der Außenseite des Leuchtenmastes und dem Reduzierstück gegeben.

Die Erfindung betrifft ferner eine Mastleuchte mit einem Leuchtenmast und einer auf den Leuchtenmast aufgesetzten Leuchte, wobei zwischen einem Mastflansch der Leuchte und dem Leuchtenmast ein Reduzierstück, wie vorhergehend beschrieben, montiert ist. Ein durchgängiges elektrisches Kabel erstreckt sich von der Leuchte innerhalb des Reduzierstücks und innerhalb des Leuchtenmastes. Dabei ist von Vorteil, dass das Kabel zwischen dem Inneren des Leuchtenmastes und der Leuchte bereits verbunden werden kann, noch bevor das Reduzierstück montiert wird. Ferner braucht dazu auch das Kabel nicht durchtrennt zu werden, weil die Aussparung im Reduzierstück es erlaubt, das Kabel in das Reduzierstück einzufügen, ohne es der Länge nach von einer Öffnung zu der gegenüberliegenden Öffnung des Reduzierstücks hindurchfädeln zu müssen.

Gemäß einem weiteren Aspekt betrifft die Erfindung ferner ein Verfahren zum Montieren einer Mastleuchte wie vorhergehend beschreiben, wobei das Verfahren folgende Schritte aufweist: Verbinden der Leuchte mit einem im Leuchtenmast verlegten elektrischen Kabel und anschließendem Einführen des Kabels in das Reduzierstück durch die Aussparung; und
Montieren der Leuchte mit dem Mastflansch an dem Leuchtenmast, wobei das Reduzierstück zwischen einem Außenumfang des Leuchtenmastes und einem Innenumfang des Mastflansches eingeklemmt wird. Ein Vorteil des Verfahrens besteht darin, dass das Reduzierstück montiert werden kann, wenn bereits die Leuchte mit dem im Inneren des Leuchtenmastes verlegten Kabels verbunden ist.

Weitere Merkmale und Vorteile der vorliegenden Erfindung werden aus der nachfolgenden Beschreibung einer bevorzugten Ausführungsform, die in Verbindung mit den beigefügten Figuren erläutert wird, deutlich. In den Figuren ist Folgendes dargestellt:
- Figur 1: ist eine perspektivische Ansicht eines Reduzierstücks nach dem Stand der Technik.
- Figur 2: ist eine perspektivische Ansicht eines Reduzierstücks gemäß der vorliegenden Erfindung.
- Figur 3: ist eine Aufsicht auf das Reduzierstück nach Figur 2.
- Figur 4: ist ein Querschnitt durch einen Leuchtenmast und einen Mastflansch einer Leuchte senkrecht zur Längserstreckung des Mastes mit einem dazwischen angeordneten Reduzierstück nach Figur 2.

Bezug nehmend auf die Figuren 2 bis 3 wird eine Ausführungsform eines Reduzierstücks beschrieben.

Das Reduzierstück umfasst zwei Abschnitte 2 und 4, die jeweils einen Teilkreisring bilden. Beide Abschnitte 2 und 4 sind mit einem Steg 6 verbunden derart, dass die Abschnitte deckungsgleich übereinander liegen. Die Abschnitte 2 und 4 weisen jeweils eine Aussparung 8 auf, so dass die Öffnung des oberen Abschnitts 2 mit der Öffnung des unteren Abschnitts 4 über die Seite des Reduzierstücks durchgängig verbunden ist. Die Aussparungen 8 erlauben es daher, ein durchgängiges Kabel in den Innenbereich des Reduzierstücks einzuführen, ohne das Kabel mit einem Ende durch die Öffnungen hindurchführen zu müssen. Dies bildet einen wesentlichen Unterschied des Reduzierstücks nach Figuren 2 und 3 zu dem Reduzierstück aus dem Stand der Technik, welches in Figur 1 dargestellt ist. Dort ist ein geschlossen zylindrischer Abschnitt vorgesehen, der es nicht erlaubt, ein Kabel durch den Innenraum hindurchzuführen, ohne dies mit einem Ende durch die obere und untere Öffnung hindurchfädeln zu müssen.

Die Aussparung 8 erstreckt sich über einen Winkelbereich von α von etwas weniger als 90°. Diese Größe ist ausreichend, um ein Kabel 13, ggf. ein breites mehradriges Kabel 13, hindurchführen zu können.

Die Funktion des Reduzierstücks zur Montage einer Leuchte auf einem Leuchtenmast wird in Verbindung mit der Figur 4 beschrieben.

Das Reduzierstück ist dafür vorgesehen, zwischen einem Außenumfang eines Leuchtenmastes 10, welcher in diesem Beispiel zylinderförmig ist, und einem, in diesem Beispiel ebenfalls zylinderförmigen Mastflansch 12 angeordnet zu werden, um einen Abstand zwischen dem Leuchtenmast und dem Mastflansch auszufüllen. In der Figur 4 ist eine Anordnung im Querschnitt dargestellt, so dass die Lage des Reduzierstücks zwischen dem Leuchtenmast 10 und dem Mastflansch 12 zu erkennen ist, obwohl das Reduzierstück bei der montierten Leuchte von außen in der Regel nicht sichtbar ist.

Bei derartigen Mastleuchten wird die elektrische Zuleitung für die Leuchte in der Regel in dem Mast verlegt. In dem vorliegenden Fall ist ein mehradriges Kabel 13 in dem Leuchtenmast verlegt.

Bei einem herkömmlichen Reduzierstück, wie in Figur 1 dargestellt, musste das elektrische Kabel mit einem freien Ende durch das Reduzierstück hindurchgeführt werden, und konnte erst anschließend an der Leuchte oder im Mast montiert werden. Bei dem erfindungsgemäßen Reduzierstück kann das bereits an beiden Enden montierte Kabel in das Reduzierstück durch die Aussparung 8 hindurchgeführt werden. Dadurch ist die Montage erheblich vereinfacht. Demnach kann zunächst die Leuchte mit einem bereits in dem Leuchtenmast verlegten Kabel verbunden werden. Das Reduzierstück wird anschließend mit der Aussparung 8 über das Kabel geschoben und auf den Leuchtenmast 10 aufgesetzt. Die Leuchte kann mit dem Mastflansch 12 über dem Reduzierstück positioniert werden. Durch Schraubbolzen 14 wird der Mastflansch 12 in axialer Richtung (siehe Pfeil in Figur 4) durch Löcher 16 im Steg 6 des Reduzierstücks gegen den Außenumfang des Leuchtenmastes 10 festgeklemmt, wobei das Reduzierstück zwischen dem Mastflansch und dem Leuchtenmast angeordnet ist. Vorzugsweise sind zwei Schrauben 14 für zwei Löcher 16 im Reduzierstück und den Mastflansch übereinander vorgesehen.

Wie am Innenumfang des Reduzierstücks in den Figuren 2 bis 4 dargestellt ist, weist das Reduzierstück an jedem Abschnitt jeweils zwei Vorsprünge 20 auf, mit denen das Reduzierstück an dem Außenumfang des Masts angreift. Vorzugsweise sind an dem Innenumfang des Mastflansches, wie in Figur 4 dargestellt, auch zwei Vorsprünge 22 vorgesehen, die am Außenumfang des Reduzierstücks anliegen. Dadurch wird ein Kraftschluss zwischen dem Leuchtenmast 10 und dem Mastflansch 12, wie durch die fiktive Linie 24 in Figur 4 dargestellt, erzeugt. Der Flansch 12 wird daher durch Anklemmung an dem Mast 10 sicher gehalten.

Die Vorsprünge 20 bzw. 22 haben den Vorteil, dass die entsprechenden Bauteile nicht direkt mit der ganzen Oberfläche des Außen- bzw. Innenumfangs an dem Reduzierstück anliegen. Dadurch können Unebenheiten in den Bauteilen ausgeglichen werden.

An dem vorhergehendend beschriebenen Reduzierstück können zahlreiche Modifikationen vorgenommen werden, ohne von dem Umfang der Erfindung, die durch die Ansprüche definiert ist, abzuweichen. Insbesondere kann das Reduzierstück einen durchgängigen Mantelumfang, ähnlich wie das Reduzierstück in Figur 1, aufweisen, wobei jedoch erfindungsgemäß eine durchgehende Aussparung von der oberen zur unteren Öffnung des Reduzierstücks vorgesehen ist, um das Kabel einschieben zu können. Das Reduzierstück kann insbesondere aus Metall ausgebildet sein, um die verhältnismäßig hohen Klemmkräfte aufzunehmen. Das aus einem mit einem Steg verbundenen Abschnitten gebildete Reduzierstück kann insbesondere aus einem Metallblech hergestellt sein.

In der gezeigten Ausführungsform der Figuren 2 und 3 ist jeweils eine Aussparung 8 in den beiden Abschnitten vorgesehen. Die Ausschnitte 8 fluchten zueinander, so dass das Kabel gradlinig durch die Aussparungen in das Reduzierstück eingefügt werden kann. In weiteren Ausführungsformen können die Aussparungen 8 jedoch auch gegeneinander versetzt in zwei oder mehren Abschnitten des Reduzierstücks vorgesehen sein. Diese Ausführungsform hat den Vorteil, dass auch Berührungspunkte entlang des gesamten Umfangs des Reduzierstücks zwischen dem Außen- und Innenumfang des Reduzierstücks und dem Leuchtenmast bzw. dem Mastflansch vorgesehen werden können.

Die in den Figuren beschriebene Ausführungsform des Reduzierstücks ist für einen zylindrischen Leuchtenmast und einen entsprechend ausgebildeten zylindrischen Mastflansch vorgesehen. Es ist jedoch auch möglich, dass der Leuchtenmast eine mehreckige Form aufweist. Dementsprechend ist auch das Reduzierstück mit einer entsprechenden mehreckigen Form gebildet.

Der Leuchtenmast, wie vorhergehend beschrieben, kann z.B. ein Leuchtenmast sein, der senkrecht zur Erdoberfläche angeordnet ist. Die Erfindung ist jedoch auf diese Art von Leuchtenmast nicht beschränkt. Im Sinne der Erfindung ist als Leuchtenmast jeder Hohlträger umfasst, an dessen Ende eine Leuchte mit entsprechendem Flansch und dem Reduzierstück montierbar ist. Beispielsweise kann der Leuchtenmast auch ein in einem beliebigen Winkel zum Erdboden angeordneter Träger sein, der sich von einer Wand oder einem anderen Mast seitlich erstreckt.

### BEZUGSZEICHENLISTE

- 2: oberer Abschnitt
- 4: unterer Abschnitt
- 6: Steg
- 8: Aussparung
- 10: Leuchtenmast
- 12: Mastflansch
- 13: elektrisches Kabel
- 14: Schraube
- 16: Loch
- 20: Vorsprung am Reduzierstück
- 22: Vorsprung am Mastflansch
- 24: fiktive Linie eines Kraftschlusses

## Patentansprüche

1. Reduzierstück zum Anordnen zwischen einem Leuchtenmast (10) und einem Mastflansch (12) einer auf den Leuchtenmast (10) aufgesetzten Leuchte,
wobei das Reduzierstück eine Hohlform mit Öffnungen an gegenüberliegenden Enden aufweist, und dazu eingerichtet ist, mit einer Innenseite einen Außenumfang des Leuchtenmastes (10) zu umgreifen und mit einer Außenseite an einem Innenumfang des Mastflansches (12) anzuliegen, um einen Zwischenraum zwischen dem Leuchtenmast und dem Mastflansch auszufüllen,
wobei die Hohlform des Reduzierstücks eine Aussparung (8) aufweist, die durchgängig die Öffnungen an den gegenüberliegenden Enden des Reduzierstücks verbindet, **dadurch gekennzeichnet, dass** die Aussparung (8) so bemessen ist, um ein elektrisches Kabel (13) in die Hohlform zwischen den Öffnungen des Reduzierstücks einführen zu können, und sich die Aussparung (8) über einen Öffnungswinkel (a) zwischen 5° und 120° gemessen von einer zentralen Längsachse des Reduzierstücks erstreckt.

2. Reduzierstück nach Anspruch 1, wobei der Öffnungswinkel (α) zwischen 10° und 90° beträgt.

3. Reduzierstück nach einem der vorhergehenden Ansprüche, wobei das Reduzierstück wenigstens zwei in einer Längsrichtung des Reduzierstücks übereinanderliegende angeordnete Abschnitte (2, 4) aufweist, die mit einem Steg (6) miteinander verbunden sind.

4. Reduzierstück nach Anspruch 3, wobei die Aussparung (8) in jedem der wenigstens zwei Abschnitten (2, 4) übereinander oder versetzt zueinander angeordnet sind.

5. Reduzierstück nach einem der vorhergehenden Ansprüche, wobei in einer Seitenwand des Reduzierstücks, bei Rückbezug auf Anspruch 3 oder 4 in dem Steg (6), wenigstens ein Loch (16) gebildet ist, um eine Klemmschraube hindurchzuführen.

6. Reduzierstück nach einem der vorhergehenden Ansprüche, wobei auf der Innenseite Vorsprünge (20) angeordnet sind, welche dazu vorgesehen sind, im montierten Zustand des Reduzierstücks an dem Außenumfang des Leuchtenmastes (10) anzuliegen.

7. Mastleuchte mit einem Leuchtenmast (10) und einer auf dem Leuchtenmast (10) aufgesetzten Leuchte, wobei zwischen einem Mastflansch (12) der Leuchte und dem Leuchtenmast (10) ein Reduzierstück nach einem der vorhergehenden Ansprüche montiert ist, wobei ein durchgängiges elektrisches Kabel (13) von der Leuchte innerhalb des Reduzierstücks und innerhalb des Leuchtenmastes (10) verlegt ist.

8. Verfahren zum Montieren einer Mastleuchte nach Anspruch 7 mit folgenden Schritten:
Verbinden der Leuchte mit einem im Leuchtenmast (10) verlegten elektrischen Kabel (13) und anschließendem Einführen des Kabels in das Reduzierstück durch die Aussparung; und
Montieren der Leuchte mit dem Mastflansch (12) an dem Leuchtenmast (10), wobei das Reduzierstück zwischen einem Außenumfang des Leuchtenmastes (10) und einem Innenumfang des Mastflansches (12) eingeklemmt wird.

## Claims

1. Adapter ring for arranging between a lighting mast (10) and a mast flange (12) of a luminaire located on the lighting mast (10),
wherein the adapter ring exhibits a hollow mould with openings at opposite ends, and is configured such as to engage with an inner side around an outer circumference of the lighting mast (10) and to be in contact with an outer side with an inner circumference of the mast flange (12), in order to fill an intermediate space between the lighting mast and the mast flange,
wherein the hollow mould of the adapter ring exhibits a cut-out opening (8), which continuously connects the openings at the opposite ends of the adapter ring, **characterized in that** the cut-out opening (8) is dimensioned in such a way as to allow for an electric cable to be introduced into the hollow mould between the openings of the adapter ring, and that the cut-out opening (8) extends over an opening angle (α) of between 5º and 120º, measured from a central longitudinal axis of the adapter ring.

2. Adapter ring according to claim 1, wherein the opening angle (α) is between 10º and 90º.

3. Adapter ring according to any one of the preceding claims, wherein the adapter ring comprises at least two sections (2, 4) arranged above one another in a longitudinal direction of the adapter ring, which are connected to one another by a web (6).

4. Adapter ring according to claim 3, wherein the cut-out openings (8) in each of the at least two sections (2, 4) are arranged above one another or offset to one another.

5. Adapter ring according to any one of the preceding claims, wherein, in a side wall of the adapter ring, by reference to claim 3 or 4, at least one hole (16) is formed in the web (6), in order to introduce a clamping screw.

6. Adapter ring according to any one of the preceding claims, wherein projections (20) are arranged on the inner side, which are provided such as to be in contact, in the installed state of the adapter ring, with the outer circumference of the lighting mast (10).

7. Mast light with a lighting mast (10) and a luminaire located on the lighting mast (10), wherein an adapter ring according to any one of the preceding claims is mounted between a mast flange (12) of the luminaire and the lighting mast (10), wherein a continuous electric cable (13) is laid from the luminaire inside the adapter ring and inside the lighting mast (10).

8. Method for assembling a mast light in accordance with claim 7, with the following steps:
Connecting the luminaire to an electric cable (13) laid in the lighting mast (10) followed by the introduction of the cable into the adapter ring through the cut-out opening;
and
mounting the luminaire with the mast flange (12) on the lighting mast (10), wherein the adapter ring is clamped between an outer circumference of the lighting mast (10) and an inner circumference of the mast flange (12).

## Revendications

1. Réducteur destiné à être disposé entre un mât de luminaire (10) une bride de mât (12) d'un luminaire posé sur le mât de luminaire (10),
le réducteur présentant une forme creuse avec des ouvertures au niveau d'extrémités opposées, et conçu pour entourer, avec un côté interne, une circonférence externe du mât de luminaire (10) et pour s'appuyer, avec un côté externe, contre une circonférence interne de la bride de mât (12), afin de remplir un espace intermédiaire entre le mât du luminaire et la bride du mât,
la forme creuse du réducteur présentant un évidement (8) qui relie de manière continue les ouvertures au niveau des extrémités opposées du réducteur, **caractérisé en ce que** l'évidement (8) est dimensionné afin de pouvoir insérer un câble électrique (13) dans la forme creuse entre les ouvertures du réducteur et l'évidement (8) s'étend sur un angle d'ouverture (α) entre 5° et 120°, mesuré à partir d'un axe longitudinal central du réducteur.

2. Réducteur selon la revendication 1, l'angle d'ouverture (α) étant entre 10° et 90°.

3. Réducteur selon l'une des revendications précédentes, le réducteur comprenant au moins deux portions (2, 4) superposées disposées dans une direction longitudinale du réducteur, qui sont reliées entre elles avec une nervure (6).

4. Réducteur selon la revendication 3, les évidements (8) étant disposés dans chacune des au moins deux portions (2, 4) de manière superposée ou décalée entre eux.

5. Réducteur selon l'une des revendications précédentes, en référence à la revendication 3 ou 4, moyennant quoi, dans une paroi latérale du réducteur, dans la nervure (6), au moins un trou (16) est réalisé afin d'insérer une vis de serrage.

6. Réducteur selon l'une des revendications précédentes, moyennant quoi, sur le côté interne, des saillies (20) sont disposées, qui sont prévues pour s'appuyer, dans l'état monté du réducteur, contre la circonférence externe du mât du luminaire (10).

7. Luminaire à mât avec un mât de luminaire (10) et un luminaire posé sur le mât de luminaire (10), moyennant quoi, entre une bride de mât (12) du luminaire et le mât du luminaire (10), est monté un réducteur selon l'une des revendications précédentes, un câble électrique (13) du luminaire étant posé à l'intérieur du réducteur et à l'intérieur du mât du luminaire (10).

8. Procédé de montage d'un luminaire à mât selon la revendication 7, comprenant les étapes suivantes :
raccordement du luminaire à un câble électrique (13) posé dans le mât du luminaire (10) puis insertion du câble dans le réducteur à travers l'évidement ; et
montage du luminaire avec la bride du mât (12) sur le mât du luminaire (10), le réducteur étant serré entre une circonférence externe du mât du luminaire (10) et une circonférence interne de la bride du mât (12).
